# EUROPÄISCHE PATENTSCHRIFT

(11) **EP 0 521 828 B1**
(45) Veröffentlichungstag und Bekanntmachung des Hinweises auf die Patenterteilung: **24.05.1995**
(21) Anmeldenummer: 92810493.4
(22) Anmeldetag: 26.06.1992
(51) Int. Cl.: B41F 13/02

(54) **Antrieb für eine Vorrichtung zum Einziehen von Materialbahnen in Rotationsdruckmaschinen**
Drive mechanism for a threading device in a rotary press
Mécanisme pour un dispositif d'enfilage dans une presse rotative

(30) Priorität: 04.07.1991 DE 4122228
(43) Veröffentlichungstag der Anmeldung: 07.01.1993
(73) Patentinhaber: Maschinenfabrik Wifag, CH-3001 Bern (CH)
(72) Erfinder: Zahnd, Andreas, CH-3052 Zollikofen (CH); Imwinkelried, Johann, CH-6260 Reiden (CH)

(56) Entgegenhaltungen:
- DE-A- 2 021 246

## Beschreibung

Die Erfindung betrifft einen Antrieb für eine Vorrichtung zum Einziehen von Materialbahnen in Rotationsdruckmaschinen durch ein Einziehelement endlicher Länge, gemäss dem Oberbegriff des Patentanspruches 1.

Derartige Vorrichtungen sind bekannt. So zeigt beispielsweise die DE-A-22 41 127 ein angetriebenes Einziehelement, das aus einer Rollenkette endlicher Länge besteht, welches in Führungen, die aus Hohlprofilen bestehen, fortbewegbar ist. Die Führungen sind entlang der vorgesehenen Einziehwege am Gestell der Druckmaschine fest angebracht. Sie weisen Verzweigungen, Weichen, Kreuzungen und dergleichen auf, mit welchen der Einziehweg voreingestellt werden kann. Die Fortbewegung der Rollenkette erfolgt über ortsfest am Maschinengestell angebrachte Antriebseinrichtungen. Dies bedeutet, dass über den gesamten Einziehweg eine grosse Anzahl derartiger Antriebseinrichtungen vorgesehen sein müssen, da der Abstand zwischen den einzelnen Antriebseinrichtungen kleiner sein muss, als die Längsabmessung der Rollenkette.

Eine weitere derartige Vorrichtung ist in der DE-A-20 21 246 dargestellt. Dabei fährt ein Motorwagen, ausgerüstet mit einem elektrischen Antriebsmotor, entlang einer Zahnstangenführung, wobei ein vom elektrischen Antriebsmotor angetriebenes Zahnrad mit der Zahnstange in Eingriff steht. Diese Zahnstangenführung ist ebenfalls entlang der Einziehwege am Gestell der Druckmaschine befestigt und weist zur Voreinstellung des Einziehweges Weichen, Kreuzungen und dergleichen auf. Beim Betrieb mit einer externen Stromquelle wird der Strom über eine Stromzuführungsschiene eingespeist, mit der ein Stromabnehmer, angeordnet am Motorwagen, in Kontakt steht. Die Stromrückführung erfolgt wohl über die Zahnstangenführung. Bei Batteriebetrieb werden die entsprechenden Batterien in einem am Motorwagen angekuppelten Zusatzgefährt mitgeführt.

Diese Vorrichtung weist den Nachteil auf, da nur ein Motorwagen vorgesehen und eine gewisse Antriebskraft erforderlich ist, dass die Abmessungen des Motorwagens sehr gross werden, so dass für das Einziehsystem in der Druckmaschine viel Platz erforderlich ist, der in vielen Fällen nicht bereits vorhanden ist und zusätzlich geschaffen werden müsste. Des weiteren besteht für die Zahnstange die Gefahr, dass sie verschmutzt wird, was zu unerwünschten Störungen während des Einziehvorgangs führen kann.

Die Aufgabe der Erfindung besteht nun darin, einen Antrieb für eine Vorrichtung zum Einziehen von Materialbahnen zu schaffen, der direkt auf dem Einziehelement angeordnet ist, mit welchem die erforderliche Zugkraft zum Einziehen der Materialbahn in die Rotationsdruckmaschine ohne weiteres aufgebracht werden kann, und dass trotzdem das Einziehelement, in Querschnitt gesehen, sehr geringe Abmessungen aufweist. Des weiteren soll die Stromzuführung und die Antriebsübertragung so gestaltet sein, dass Störungen in Folge von Verschmutzungen ausschliessbar sind.

Erfindungsgemäss erfolgt die Lösung der Aufgabe durch die in der Kennzeichnung des Anspruches 1 aufgeführten Merkmale.

In vorteilhafter Weise ist die Führungsschiene in deren Kopfbereich beidseitig mit quer zur Fahrrichtung des Einziehelementes angeordneten Borstenbüschel versehen, in welche die Rippen der Räder, die auf der Antriebswelle der Elektromotoren befestigt sind, eingreifen. Hierdurch entsteht quasi eine formschlüssige Kraftübertragung zwischen Führungsschine und Rad, die durch die federnde Verbiegbarkeit derBorstenbüschel 34 ein elastisches Verhalten aufweist. Dadurch erfolgt für jedes Rad eine eigene Eingriffsanpassung, so dass sich die hintereinander und paarweise gegenüberliegenden Antriebseinheiten nicht gegenseitig stören.

Des weiteren sind die Borstenbüschel, in welche die Räder der Antriebsmotoren eingreifen, praktisch selbstreinigend. Bei jedem Durchfahren des Einziehelementes werden die Borstenbüschel durch die Rippen der Räder abgebogen und federn danach in die ursprüngliche Lage zurück, wodurch an den Borstenbüscheln hängende Schmutzpartikel weggeschleudert werden.

Durch die hintereinander angeordneten Glieder mit den zahlreichen Antriebsmotoren kann eine hohe Zugkraft bei minimalsten Querschnittsabmessungen aufgebracht werden.

Zusätzliche vorteilhafte Ausgestaltungen der Erfindung ergeben sich aus den weiteren abhängigen Ansprüchen.

Ausführungsbeispiele der Erfindung sind in der Zeichnung dargestellt und werden nachfolgend näher erläutert. Es zeigen
**Fig. 1** eine Seitenansicht eines Ausschnittes des Einziehelementes mit vier einzelnen Gliedern;
**Fig. 2** eine Schnittdarstellung gemäss Linie II-II nach Fig. 5 durch ein mit Antriebsmotoren versehenes Glied des Einziehelementes;
**Fig. 3** eine Schnittdarstellung gemäss Linie III-III nach Fig. 5 durch ein Glied des Einziehelementes, ausgerüstet mit Stromabnehmer;
**Fig. 4** eine Schnittdarstellung gemäss Linie IV-IV nach Fig. 5 eines Gliedes des Einziehelementes, ausgerüstet mit einer Haltevorrichtung zur Aufnahme des Einziehbandes;
**Fig. 5** eine Draufsicht auf einige Glieder des Einziehelementes, entsprechend Fig. 1;
**Fig. 6** eine schematische Darstellung der Anordnung der Einzelglieder als gesamtes Einziehelement;
**Fig. 7** die Schaltungsanordnung, wie sie im Glied des Einziehelementes, ausgerüstet mit Stromabnehmer, ausgeführt ist;
**Fig. 8** die Schaltungsanordnung, wie sie im Glied des Einziehelementes, ausgerüstet mit Antriebsmotoren, ausgeführt ist;
**Fig. 9** eine schematische Darstellung der Stromzuführung in die Führungsschienen;
**Fig. 10 bis 12** die Darstellung einer Ausführungsvariante des Antriebs;
**Fig. 13 bis 15** die Darstellung einer weiteren Ausführungsvariante des Antriebs.

Wie in Fig. 1 dargestellt ist, besteht das Einziehelement 1 aus mehreren, hintereinander angeordneten Gliedern 2, 3, 4. Jedes der Glieder 2, 3, 4 besteht aus einem Gehäuse 5, 6, 7. In jedem Gehäuse 5, 6, 7 sind auf der der Führungsschiene 8 zugewandten Seite Führungsrollen 9, 10 angeordnet, die auf entsprechenden Achsen 11, die in jedem Gehäuse 5, 6, 7 befestigt sind, frei drehbar gelagert sind. Jeder der Führungsrollen 9, 10 ist auf der nicht sichtbaren Seite der Führungsschiene 8 symmetrisch dazu eine entsprechende Führungsrolle zugeordnet, die dadurch die zusammenwirkenden Paare von Führungsrollen 9, 10 zum Führen der Glieder 2, 3, 4 auf der Führungsschiene 8 bilden.

Jedes der Glieder 2, 3, 4 ist mit seinem benachbarten Glied durch ein federndes Verbindungsmittel so verbunden, dass die einzelnen Glieder in alle Richtungen auslenkbar und verwindbar sind, in dem Rahmen, wie dies durch die vorgegebene Bahn der Führungsschienen notwendig ist.

Gemäss einer ersten Ausführungsvariante, ersichtlich aus Fig. 1, ist diese Verbindung so gestaltet, dass in Fahrtrichtung (Pfeil 12) gesehen, am vorderen und hinteren Ende jedes Gehäuses 5, 6, 7 eine schlitzförmige Ausnehmung 13 eingearbeitet ist, die durch zwei Laschen 14 und 15 begrenzt ist.

Beide Laschen 14 und 15 sind mit je einer Bohrung versehen, in welche ein Bolzen 16 eingesetzt und ortsfest gehalten ist.

An diesen Bolzen 16 angelenkt ist jeweils ein mit einer Oeffnung 17 versehenes Ende einer Koppelstange 18. Durch eine Koppelstange 18 werden somit zwei Glieder 2, 3 oder 4 miteinander gelenkig verbunden. Beide endseitigen Oeffnungen 17 der Koppelstange 18 weisen einen mittleren Bereich 19 auf, der etwa dem Durchmesser des Bolzens 16 entspricht, während die äusseren Bereiche 20, 21 einen Durchmesser aufweisen, der nach aussen hin grösser wird.

Eine Feder 22, die auf dem Bolzen 16 aufgesteckt ist und die auf der Lasche 14 abgestützt ist, drückt die Koppelstange 18 gegen die flache Innenseite der Lasche 15. Die Koppelstange 18 ist quaderförmig gestaltet, wodurch eine definierte Auflage an der Innenseite der Lasche 15 entsteht. Dadurch erhält das gesamte Einziehelement 1 die Tendenz, sich in der Ebene, die senkrecht zu den Druckwalzenachsen steht, auszurichten. Durch die Gestaltung der Oeffnungen 17 der Koppelstange 18 lässt die Koppelstange 18 eine Auslenkbewegung gegenüber den angekoppelten Gliedern 2, 3 oder 4 zu. Dadurch kann das Einziehelement 1 auch einer Krümmung der Führungsschiene 8 folgen, die aus der Ebene, die senkrecht zu den Druckwalzenachsen steht, wegführt.

Um die oben beschriebene Schwenkbewegung zulassen zu können, weist die schlitzförmige Ausnehmung 13 eine Breite b auf, die mindestens der doppelten Höhe h der Koppelstange 18 entspricht. Zur Begrenzung dieser Ausschwenkbewegung ist die Feder 22 in einer Büchse 23 geführt, deren unterer offener Rand als Anschlag für die Koppelstange 18 dient.

Nach einer zweiten Ausführungsvariante besteht das federnde Verbindungsmittel zweier benachbarter Glieder aus einem Federstab. Der Federstab ist an seinen beidseitigen Enden mit einer daran fixierten Halterung versehen, welche in der schlitzförmigen Ausnehmung 13, welche durch die beiden Laschen 14 und 15 gebildet wird, der Glieder 2, 3, 4 in bekannter Weise befestigt ist. Der Federstab weist einen kreisförmigen Querschnitt auf, wodurch die gewünschten Auslenkungen und Verwindungen optimal gewährleistet sind.

Wie in der Schnittdarstellung gemäss der Fig. 2 ersichtlich ist, ist das Glied 2 als Antrieb des Einziehelmentes 1 ausgeführt. Hierzu ist beidseits der Führungsschiene 8 ein Elektromotor 24 und 25 im Gehäuse 5 untergebracht. An jedem Elektromotor 24 und 25 ist ein Getriebe 26 bzw. 27 angekuppelt, von welchem eine Antriebswelle 28 bzw. 29 in den Bereich der Führungsschiene 8 vorsteht. Auf diesen Antriebswellen 28 bzw. 29 ist je ein mit Rippen 30 versehenes Rad 31 drehfest aufgesteckt. Die Anordnung der Elektromotoren 24 und 25 im Gehäuse 5 ist so gewählt, dass das entsprechende Rad 31 zwischen die Führungsrollen 9 und 10 zu liegen kommt (Fig. 1).

Die Führungsschiene 8 weist an ihrem oberen Bereich eine beidseitig fortlaufende Längsnut 32 auf, in welche ein entsprechend geformter Teil 33 der Führungsrolle 9 bzw. 10 eingreift. Auf der Höhe des Rades 31 sind beidseitig in die Führungsschienen 8 quer dazu Borstenbüschel 34 eingelassen. In diese Borstenbüschel 34 greifen die Rippen 30 des Rads 34 ein, wodurch eine quasi formschlüssige, durch die federnde Verbiegbarkeit der Borstenbüschel 34 ein elastisches Verhalten aufweisende Kraftübertragung zwischen Antrieb und Führungsschiene 8 gewährleistet ist. Die Führungsrollen 9, 10 weisen im Bereich der Borstenbüschel 34 der Führungsschiene 8 einen Einschnitt 35 auf, während der unterste Teil 36 als Abstützung gegen seitliches Abkippen dient. Die Führungsschiene 8 ist in bekannter Weise im Gestell der Druckmaschine befestigt.

Fig. 3 zeigt eine Schnittdarstellung durch das Glied 3 des Einziehelementes 1. Ueber das Glied 3 werden die Elektromotoren des Einziehelementes 1 mit Energie versorgt. Dazu ist zentral im Gehäuse 6 ein Stromabnehmer 37 angeordnet, wie auch aus Fig. 1 ersichtlich ist, der durch eine Feder 38 gegen den stromführenden Gleitteil 39, welcher stirnseitig entlang der Führungsschiene 8 angeordnet ist, gedrückt wird. Das Glied 3 verfügt über identische Führungsrollen 9 bzw. 10 wie das Glied 2 des Einziehelementes 1. Beidseits des Gehäuses 6 ist je eine Diode 40 bzw. 41 angebracht. Die Funktionsweise der Stromführung und die Schaltung werden später beschrieben.

Fig. 4 zeigt eine Schnittdarstellung durch das Glied 4 des Einziehelementes 1. Dieses Glied 4 ist zur Aufnahme des Bandes, an welches der Anfang der einzuziehenden Materialbahn anhängbar ist, ausgerüstet. Zentral im Gehäuse 7 des Gliedes 4 ist ein Zapfen 43 drehbar gehalten. Der aus dem Gehäuse 7 vorstehende Teil 44 des Zapfens 43 weist eine Fläche 45 auf, an welcher das Band 42 mittels Schraube 46 gehalten ist. Dies ist auch in Fig. 1 ersichtlich. Entsprechend den Gleidern 2 und 3 ist auch dieses Glied 4 mit Führungsrollen 9, 10 ausgerüstet, die mit der Führungsschiene 8 in Eingriff stehen.

Fig. 5 zeigt eine Draufsicht auf einen Teil der Glieder 2, 3, 4 des Einziehelementes 1, gemäss Fig. 1. Bei jedem der Glieder 2, 3, 4 zeigt die linke Hälfte die Ansicht mit abgenommener Abdeckung, während die rechte Hälfte mit aufgeschraubter Abdeckung 47 dargestellt ist. In der Darstellung des Gliedes 2 sind die symmetrisch angeordneten Elektromotoren 24 und 25 ersichtlich. Glied 3 zeigt den zentral angeordneten Stromabnehmer 37 und die symmetrisch zur Führungsschiene 8 am Gehäuse 6 angebrachten Dioden 40 und 41. In der Ansicht des Gliedes 4 ist nochmals die Befestigung des Bandes 42 am Teil 44 des Zapfens 43 dargestellt. Die einzelnen Glieder 2, 3, 4 sind über die Koppelstangen 18 gegenseitig miteinander gelenkig verbunden.

Die Anordnung der einzelnen Glieder 2, 3 und 4, die zusammengekoppelt das Einziehelement 1 ergeben, ist in Fig. 6 dargestellt. Je ein Glied 2, ausgerüstet mit Antriebsmotoren, ein Glied 3 mit Stromabnehmer, und wiederum ein Glied 2 mit Antriebsmotoren bilden in Reihe gekoppelt eine Gruppe 48. In Fahrtrichtung (Pfeil 49) von vorne sind sieben derartige Gruppen 48 miteinander gekoppelt. Danach ist das Glied 4, ausgerüstet mit einer Anhängevorrichtung für die einzuziehende Materialbahn, eingefügt, wonach nochmals vier Gruppen 48 angekoppelt sind.

Die Stromzuführung zum Einziehelement 1 erfolgt über in der Führungsschiene 8 eingelegte Gleitteile 39. In Fig. 9 ist die Anordnung dieser Gleitteile 39 dargestellt. Im Fussteil der Führungsschiene 8 sind der positive Stromleiter 50 und der negative Stromleiter 51 untergebracht. Die Gleitteile 39, welche sich jeweils nur über eine bestimmte Länge in der Führungsschiene 8 erstrecken, vorzugsweise 30 cm bis 50 cm, sind abwechselnd mit dem postiven Stromleiter 50 und dem negativen Stromleiter 51 verbunden. Die beiden Stromleiter 50 und 51 sind an ein nicht dargestelltes Speisegerät für Gleichstrom mit einer Spannung von 12 Volt angeschlossen. Die Gleitteile 39 weisen einen gegenseitigen Abstand a auf, der grösser ist als die Abmessung des Stromabnehmers 37 in Fahrtrichtung, wodurch vermieden wird, dass der Stromkreis kurzgeschlossen wird.

In Fig. 7 ist die Anordnung der Schaltung dargestellt, wie sie in jedem Glied 3, ausgerüstet mit Stromabnehmer 37, ausgeführt ist. Der Stromabnehmer 37 durchfährt während des Einziehens der Materialbahn nacheinander abwechselnd am positiven Stromleiter 50 bzw. am negativen Stromleiter 51 angeschlossene Gleitteile 39. Um die Polarität an den Anschlüssen 52 und 54 immer negativ, an den Anschlüssen 53 und 55 immer positiv zu halten, ist zwischen den Anschlussverbindungen 60 bzw. 61 je eine Diode 40 bzw. 41 zwischengeschaltet, die abwechselnd gesperrt oder durchlässig sind. Wenn der Stromabnehmer 37 mit einem negativen Gleitteil 39 in Kontakt steht, ist die Diode 40 durchlässig, der Durchgang der Diode 41 ist gesperrt. Wenn der Stromabnehmer 37 mit einem positiven Gleitteil 39 in Kontakt steht, ist die Diode 41 durchlässig, der Durchgang der Diode 40 ist gesperrt.

Gemäss der in Fig. 8 dargestellten Schaltung, mit der jedes Glied 2 des Einziehelementes 1 ausgerüstet ist, sind die beiden Elektromotoren 24 und 25 parallel geschaltet. Die Polarität der Anschlüsse 57 und 59 ist immer positiv, die Polarität der Anschlüsse 56 und 58 ist immer negativ. Der Anschluss der Elektromotoren 24 und 25 erfolgt so, dass sie eine gegenläufige Drehrichtung aufweisen. Die Stromverbindung zum benachbarten Glied 3 (Fig. 7) erfolgt über zwei elektrische Leitungen, wovon eine die Anschlüsse 55 und 57 verbindet, während die andere die Anschlüsse 54 und 56 verbindet.

Alle Glieder 2 und 3 des Einziehelementes 1 sind auf diese Weise miteinander elektrisch verbunden. Dies bedeutet, dass alle Antriebsmotoren 24, 25 der Glieder 2 und alle Stromabnehmer 37 der Glieder 3 des Einziehelementes elektrisch miteinander verbunden und parallel geschaltet sind. Da die Länge der Gleitteile 39 auf der Führungsschiene 8 so gewählt ist, dass abwechselnd immer eine Anzahl der Stromabnehmer 37 des Einziehelementes 1 auf positiven Gleitteilen 39 und eine Anzahl der Stromabnehmer 37 des Einziehelementes 1 auf negativen Gleitteilen 39 läuft, ist gewährleistet, dass der Stromkreis dauernd geschlossen ist.

Eine andere Ausführungsvariante des Antriebs, wie sie in den Fig. 10 bis 12 dargestellt ist, besteht darin, dass im Glied 2, das mit Elektromotoren 24 und 25 ausgerüstet ist, die Führungsrollen 9, 10 anstelle eines Einschnitts 35 (Fig. 2) in diesem Bereich mit Rippen 70 ausgerüstet sind, welche den Rippen 30 des Rades 31 (Fig. 2) entsprechen. In diesem Falle werden die mit Rippen 70 ausgerüsteten Führungsrollen 9, 10 durch die Elektromotoren 24 bzw. 25 über Zahnradgetriebe 71, 72 angetrieben. Die Rippen 70 greifen in die Borstenbüschel 34 der Führungsschiene 8 ein und bewegen das Einziehelement 1 auf den Führungsschienen 8 fort.

In einer weiteren Ausführungsvariante des betriebs, dargestellt in den Fig. 13 bis 15, sind die Führungsrollen 9, 10 des Gliedes 2, das mit Elektromotoren 24 und 25 ausgerüstet ist, mit Reibbelägen ausgestattet. Der Antrieb der Führungsrollen 9 und 10 erfolgt in identischer Weise wie in der Ausführungsvariante gemäss Fig. 10 bis 12, nämlich über Zahnradgetriebe 71, 72. Die Reibbeläge bestehen aus einem raupenförmigen Band 73, welches je zwei auf einer Seite der Führungsschiene 8 angeordnete Führungsrollen 9, 10 umschlingt. Das raupenförmige Band 73 wir durch die Führungsrollen 9, 10 gegen die Führungsschine 8 gedrückt, welche in diesem Fall ohne Borstenbüschel auskommt. Die raupenförmigen Bänder 73 sind, wenn sie stark abgenützt sind, leicht auswechselbar.

Mit dieser dargestellten Stromversorgung des Einziehelementes, dem Konzept der Kraftübertragung sowie der Koppelung und der Führung der einzelnen Glieder des Einziehelementes ist ein störungsfreies Einziehen der Materialbahn in die Rotationsdruckmaschine über Wendestangen und durch Bay-Windows gewährleistet.

Zur Voreinstellung des Einziehwagens durch die Rotationsdruckmaschine ist das Führungsschienennetz mit bekannten, nicht dargestellten Weichen, Kreuzungen, und dergleichen ausgerüstet, deren Stellung fernbedienbar ist.

## Patentansprüche

1. Antriebsvorrichtung zum Einziehen von Materialbahnen in Rotationsdruckmaschinen durch ein mit einem elektrischen Antrieb versehenes Einziehelement endlicher Länge, bestehend aus einzelnen, miteinander gelenkig verbundenen Gliedern, welche mit Führungsrollen ausgerüstet sind, mittels welchen das Einziehelement entlang einer Führungsschiene fortbewegbar ist, die ausserhalb des Walzenbereichs am Rotationsdruckmaschinengestell angebracht sind, und die mit Verzweigungen ausgestattet sind, durch welche der Einziehweg voreinstellbar ist, gekennzeichnet durch die folgenden Merkmale:
- mindestens zwei Glieder (2) des Einziehelementes (1) sind mit mindestens je einem elektrischen Antriebsmotor (24, 25) ausgerüstet, welcher mindestens ein Rad (31) antreibt, oder welcher über ein Getriebe die Führungsrollen (9, 10) antreibt, so dass das Einziehelement (1) sich auf Führungsschienen (8) fortbewegt;
- mindestens zwei weitere Glieder (3) des Einziehelementes (1) sind mit einem zentral angeordneten, federnd abgestützten Stromabnehmer (37) ausgerüstet, der mit stromführenden Gleitteilen (39), die auf der Führungsschiene (8) angebracht sind, gleitend in Kontakt steht;
- die Gleitteile (39), die aus in Längsrichtung hintereinander auf der Führungsschiene (8) mit einem gegenseitigen Abstand angeordneten stabförmigen Profil bestehen, sind abwechselnd mit einem positiven Stromleiter (50) oder mit einem negativen Stromleiter (51) verbunden;
- alle Antriebsmotoren (24, 25) der Glieder (2) und alle Stromabnehmer (37) der Glieder (3) des Einziehelementes (1) sind elektrisch miteinander verbunden und parallel geschaltet;
- zwischen der Verbindungsleitung (60) mit negativer Polarität und den Stromabnehmern (37) ist je eine Diode (40) geschaltet, die durchgängig ist, wenn der Stromabnehmer (37) sich mit einem negativen Stromleiter (39) in Kontakt befindet;
- zwischen der Verbindungsleitung (61) mit positiver Polarität und den Stromabnehmern (37) ist je eine Diode (41) geschaltet, die durchgängig ist, wenn der Stromabnehmer (37) sich mit einem positiven Stromleiter (39) in Kontakt befindet.

2. Vorrichtung nach Anspruch 1, dadurch gekennzeichnet, dass die Führungsschiene (8) in deren Kopfbereich beidseitig mit quer zur Fahrtrichtung des Einziehelementes (1) angeordneten Borstenbüscheln (34) versehen ist.

3. Vorrichtung nach Anspruch 2, dadurch gekennzeichnet, dass jeder elektrische Antriebsmotor (24, 25) an seiner Antriebswelle (28) bzw. (29) mit einem Rippen (30) aufweisenden Rad (31) versehen ist, welche mit den Borstenbüscheln (34) der Führungsschiene (8) in Eingriff stehen.

4. Vorrichtung nach Anspruch 2, dadurch gekennzeichnet, dass die Führungsrollen (9, 10) im Bereich der Borstenbüschel (34) mit Rippen ausgerüstet sind, die mit den Borstenbüscheln (34) im Eingriff stehen und dass die Führungsrollen (9, 10) von den elektrischen Antriebsmotoren (24, 25) über Getriebe antreibbar sind.

5. Vorrichtung nach Anspruch 1, dadurch gekennzeichnet, dass die durch die elektrischen Antriebsmotoren (24, 25) angetriebenen Räder (31) bzw. Führungsrollen (9, 10) mit einem Reibbelag ausgerüstet sind, die auf den Führungsschienen (8) abrollen und das Einziehelement (1) auf den Führungsschienen (8) fortbewegen.

6. Vorrichtung nach Anspruch 5, dadurch gekennzeichnet, dass der Reibbelag der Führungsrollen (9, 10) aus einem raupenförmigen Band (73) besteht, welches je zwei auf einer Seite der Führungsschiene (8) angeordnete Führungsrollen (9, 10) umschlingt.

7. Vorrichtung nach einem der Ansprüche 1 bis 6, dadurch gekennzeichnet, dass ein Einziehelement (1) sich zusammensetzt aus sieben miteinander gelenkig verbundenen Gruppen (48), einem daran angelenkten Glied (4) mit einer Haltevorrichtung (43, 44, 45, 46) für ein Band zum Befestigen der Materialbahn und daran angelenkten, miteinander gelenkig verbundenen, weiteren vier Gruppen (48), wobei eine Gruppe (48) aus einem Glied (2) mit Antriebsmotoren (24, 25), einem daran angelenkten Glied (3) mit Stromabnehmer (37) und einem daran angelenkten Glied (2) mit Antriebsmotoren (24, 25) besteht.

8. Vorrichtung nach einem der Ansprüche 1 bis 7, dadurch gekennzeichnet, dass die Führungsschienen (8) aus einem nichtleitenden Material, insbesondere Kunststoff, besteht.

## Claims

1. Drive device for feeding fabric webs into rotary printing machines by way of a feed element of finite length consisting of a plurality of individual links pivotably connected together and having guide pulleys, by means of which the feed element can be moved away along a guide rail mounted outside the roller region on the frame of the rotary printing machine and equipped with branches for presetting the feed path, characterised by the following features:
- at least two links (2) of the feed element (1) are equipped with at least one electric drive motor (24, 25) each which drives at least one wheel (31) or which drives the guide pulleys (9, 10) via a gear so that the feed element (1) moves away on guide rails (8);
- at least two further links (3) of the feed element (1) are equipped with a centrally disposed, resiliently supporting current collector (37), which is in sliding contact with live slide members (39) mounted on the guide rail (8);
- the slide members (39), which consist of rod-like profiles disposed consecutively and spaced apart from one another on the guide rail (8), are connected alternately to a positive current conductor (50) and to a negative current conductor (51);
- all drive motors (24, 25) of the links (2) and all current collectors (37) of the links (3) of the feed element (1) are electrically connected together and in parallel;
- between the connecting lead (60) with negative polarity and the current collectors (37) a respective diode (40) is connected, which is conductive if the current collector (37) is in contact with a negative current conductor (39);
- between the connecting lead (61) with positive polarity and the current collectors (37) a respective diode (41) is connected, which is conductive if the current collector (37) is in contact with a positive current conductor (39);

2. Device according to claim 1, characterised in that the guide rail (8) is provided on either side of its top region with brushes (34) disposed transverse to the direction of travel of the feed element (1).

3. Device according to claim 2, characterised in that each electric drive motor (24, 25) is provided on its drive shaft (28) or (29) with a wheel (31) having fins (30) meshing with the brushes (34) of the guide rail (8).

4. Device according to claim 2, characterised in that the guide pulleys (9, 10) are equipped in the region of the brushes (34) with fins, which are in engagement with the brushes (34) and in that the guide pulleys (9, 10) are drivable by the electric drive motors (24, 25) via gears.

5. Device according to claim 1, characterised in that wheels (31) or guide pulleys (9, 10) driven by the electric drive motors (24, 25) which roll over the guide rails (8) and move the feed element (1) over the guide rails (8) are equipped with a friction lining.

6. Device according to claim 5, characterised in that the friction lining of the guide pulleys (9, 10) consists of a belt (73) in the form of a caterpillar track which passes round guide pulleys (9, 10) arranged two on one side of the guide rail (8).

7. Device according to one of claims 1 to 6, characterised in that a feed element (1) is composed of seven assemblies (48) pivotably connected together, a link (4) coupled thereto with a mounting (43, 44, 45, 46) for a belt for fixing the fabric web, and a further four assemblies (48) coupled thereto and pivotably connected together, one assembly (48) consisting of a link (2) with drive motors (24, 25), a link (3) coupled thereto with a current collector (37), and a link (2) coupled thereto having drive motors (24, 25).

8. Device according to one of claims 1 to 7, characterised in that the guide rails (8) consist of a non-conductive material, in particular plastics material.

## Revendications

1. Dispositif d'entraînement pour assurer l'enfilage de bandes de matière à introduire dans des machines rotatives d'imprimerie, en opérant au moyen d'un appareil d'enfilage de longueur finie pourvu d'un système d'entraînement électrique, cet appareil étant formé d'un certain nombre d'éléments reliés l'un à l'autre par des attelages articulés et pourvus de galets de guidage pour permettre le mouvement d'avance de l'appareil d'enfilage le long d'un rail de guidage qui est fixé au bâti de la machine rotative d'imprimerie en dehors de la zone des rouleaux, et qui comporte des embranchements permettant d'établir à l'avance le trajet d'enfilage, caractérisé par les particularités suivantes :
- au moins deux éléments (2) de l'appareil d'enfilage (1) sont pourvus chacun d'au moins un moteur électrique d'entraînement (24,25) qui commande au moins un galet d'entraînement (31), ou entraîne en rotation les galets de guidage par l'intermédiaire d'un train d'engrenages,pour assurer le mouvement d'avance de l'appareil d'enfilage (1) sur le rail de guidage (8) ;
- au moins deux autres éléments articulés (3) de l'appareil d'enfilage (1) sont pourvus d'un capteur de courant (37) disposé au centre de chaque élément et associé à un ressort d'appui, ce capteur de courant (37) étant maintenu en contact glissant sur des glissières conductrices de courant (39) qui sont prévues sur le rail de guidage (8);
- les glissières (39), qui sont constituées par des profilés rectilignes rigides montés à la suite l'un de l'autre sur le rail de guidage (8) dans le sens de la longueur de celui-ci et avec un intervalle entre chaque profilé et le suivant, sont reliées alternativement, tantôt à un conducteur de courant positif (50), et tantôt à un conducteur de courant négatif (51) ;
- tous les moteurs d'entraînement (24,25) des éléments articulés (2) et tous les capteurs de courant (37) des éléments articulés (3) de l'appareil d'enfilage sont reliés électriquement entre eux et branchés en parallèle ;
- entre le conducteur de liaison (60) de polarité négative et le capteur de courant (37) de chaque élément concerné, est montée une diode (40) qui laisse passer le courant du capteur (37) lorsque celui-ci est au contact d'une glissière conductrice (39) alimentée en tension négative ;
- entre le conducteur de liaison (61) de polarité positive et le capteur de courant (37) de chaque élément concerné, est montée une autre diode (41) qui laisse passer le courant du capteur (37) lorsque celui-ci est au contact d'une glissière conductrice (39) alimentée en tension positive.

2. Dispositif selon la revendication 1, caractérisé en ce que le rail de guidage (8) est pourvu à sa partie supérieure de touffes de poils de brosse (34) disposées en rangées transversales par rapport à la direction du mouvement de l'appareil d'enfilage.

3. Dispositif selon la revendication 2, caractérisé en ce que chaque moteur électrique d'entraînement (24, 25) porte sur son arbre de sortie (28) ou (29) un galet (31) pourvu de nervures (30) qui est en prise avec les touffes de poils de brosse (34) du rail de guidage (8).

4. Dispositif selon la revendication 2, caractérisé en ce que les galets de guidage (9,10), dans leur partie en regard des touffes de poils de brosse (34), sont pourvus de nervures qui sont en prise avec les touffes de poils de brosse (34), et en ce que les galets de guidage (9,10) peuvent être entraînés en rotation par les moteurs électriques (24,25) par l'intermédiaire d'engrenages.

5. Dispositif selon la revendication 1, caractérisé en ce que les galets d'entraînement (31) ou les galets de guidage (9,10) qui sont entraînés en rotation par les moteurs électriques (24,25) portent des garnitures de friction qui passent en roulant sur le rail de guidage (8) et assurent le mouvement d'avance de l'appareil d'enfilage (1) sur le rail de guidage (8).

6. Dispositif selon la revendication 5, caractérisé en ce que la garniture de friction des galets de guidage (9,10) est confectionnée à partir d'une bande en forme de chenille (73) qui est entortillée autour de chacun des deux galets de guidage (9,10) disposés de chaque côté du rail de guidage (8).

7. Dispositif selon l'une des revendications 1 à 6, caractérisé en ce qu'il comporte un appareil d'enfilage (1) formé de sept groupes (48) d'éléments reliés entre eux par des attelages articulés, puis un élément articulé (4) comportant un dispositif de fixation (43,44,45,46) pour une bande auxiliaire sur laquelle on peut accrocher la bande de matière à introduire dans la machine, et ensuite quatre autres groupes (48) d'éléments articulés, chaque groupe (48) comportant un premier élément (2) qui contient des moteurs d'entraînement (24,25), auquel est relié par un attelage articulé un élément (3) pourvu d'un capteur de courant (37), et ensuite un autre élément (2) à moteurs d'entraînement(24, 25), articulé sur l'élément (3).

8. Dispositif selon l'une des revendications 1 à 7, caractérisé en ce que le rail conducteur (8) est confectionné dans un matériau non conducteur, en particulier en matière plastique.
